# FASCICULE DE BREVET EUROPEEN

(11) **EP 0 130 114 B1**
(45) Date de publication et mention de la délivrance du brevet: **19.08.1987**
(21) Numéro de dépôt: 84401257.5
(22) Date de dépôt: 18.06.1984
(51) Int. Cl.: A46B 15/00, A46B 9/02

(54) **Brosse à cheveux**
Haarbürste
Hair brush

(30) Priorité: 23.06.1983 FR 8310415
(43) Date de publication de la demande: 02.01.1985
(73) Titulaire: CELLULOID S.A., F-67600 Selestat (FR)
(72) Inventeur: Wachtel, Jean-Louis, F-67600 Selestat (FR)
(74) Mandataire: Beauchamps, Georges

## Description

La présente invention concerne une brosse à cheveux utilisée pour le démélage des cheveux notamment longs et permettant de séparer ceux- ci en plusieurs mèches.

On connaît de telles brosses à cheveux comprenant une poignée à laquelle est raccordée une tête d'une face de laquelle font saillies des soies pour le démélage des cheveux. La tête est formée d'une partie longitudinale axiale à la poignée et de plusieurs barres s'étendant de part et d'autre de la partie longitudinale, tout en étant écartées les unes des autres le long de la partie longitudinale avec les soies fixées sur les barres. (Voir par exemple US-A-3 253 292).

Avec une telle configuration de brosse, il est donc possible lors de l'opération de brossage de déméler les cheveux puis, en tournant légèrement la brosse autour de son axe longitudinal, de séparer les cheveux en plusieurs mèches par les barres de la tête de brosse, chaque mèche se trouvant dans l'espace entre deux barres successives.

Cependant, de telles brosses ont pour inconvénient de laisser facilement au moins l'une des mèches des cheveux séparées s'échapper de l'espace entre deux barres successives.

La présente invention a pour but de remédier à l'inconvénient ci-dessus.

Pour cela, la présente invention propose une brosse à cheveux du type comprenant une poignée, une tête, raccordée à la poignée, ayant une face de laquelle font saillies des pointes, ladite tête étant formée d'une partie longitudinale axiale à la poignée et de plusieurs barres s'étendant de part et d'autre de la partie longitudinale tout en étant écartées les unes des autres le long de la partie longitudinale, lesdites pointes étant situées sur lesdites barres ; caractérisée en ce qu'au moins certaines desdites barres situées d'un même côté à partir de la partie longitudinale comprennent des moyens de guidage des cheveux conformés de manière à empêcher l'échappement des cheveux se trouvant entre chaque barre lors du brossage.

Selon une caractéristique de l'invention, les moyens de guidage comprennent des languettes flexibles faisant saillies dans l'espace entre deux barres successives et dont l'extrémité libre est dirigée en direction de la partie longitudinale.

Selon encore une autre caractéristique de l'invention chaque languette prend naissance sensiblement à l'extrémité libre de chaque barre.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue de face de la brosse à cheveux selon l'invention.
La figure 2 est une vue de côté selon la flèche Il de la figure 1.
La figure 3 est une vue en coupe transversale selon la ligne III-III de la figure 1.
La figure 4 est une vue en perspective de l'extrémité supérieure de la tête de la brosse de la figure 1 et montrant la façon dont sont maintenues les mèches de cheveux.

En se reportant à la figure 1, il est montré une brosse à cheveux comportant une poignée 1 à laquelle est raccordée une partie formant tête 2 d'une face de laquelle font saillies des pointes 21 (voir également la figure 2).

La tête 2 est formée d'une partie longitudinale 22 se raccordant axialement à la poignée 1 et présentant dans le cas présent une section transversale circulaire, et de plusieurs barres 23 s'étendant de part et d'autre de la partie longitudinale 22 de façon perpendiculaire à cette partie longitudinale. Les barres 23 sont disposées de façon écartée le long de la partie longitudinale 22 et définissent ainsi un espace entre deux barres successives pour le passage de mèches de cheveux lors du brossage. Comme représenté aux figures 1, 2 et 3, les pointes 21 sont situées sur les barres 23 situées entre la barre extrême 23a de la tête 2 et la partie élargie la de la poignée de la brosse. Comme représenté en figure 1, des pointes sont également situées sur la partie élargie 1a et la barre extrême 23a.

La brosse ainsi configurée peut être réalisée en une matière plastique et est obtenue directement par moulage, les pointes 21 étant alors réalisées en forme de pointes en plastique flexible.

Selon l'invention, et comme montré plus particulièrement aux figures 1 et 4, dans l'espace entre les barres consécutives 23 situées d'un même côté fait saillie une languette flexible 24 prenant naissance sensiblement à l'extrémité libre de chacune des barres et dont l'extrémité libre est dirigée en direction de la partie longitudinale 22, chaque languette étant située dans le plan médian de la brosse. Les languettes 24 dans le cas présent font saillies en direction de la poignée 1 en étant sensiblement courbes. Bien entendu, sans sortie du cadre de la présente invention, les languettes 24 peuvent faire saillies en direction de la barre extrême 23a, la première languette prenant alors naissance à l'extrémité de la partie élargie 1a tandis que la dernière languette prend naissance à l'extrémité de la barre 23 précédant la barre extrême 23a. L'espace entre l'extrémité libre de chaque languette 24 et la barre adjacente peut être défini comme étant sensiblement égal à l'épaisseur d'une languette.

La fonction des languettes 24 prenant naissance à chacune des barres 23 va être expliquée ci-dessous en se référant notamment à la figure 4.

Lors du brossage de cheveux longs suivant la direction de la flèche A afin de les déméler, l'utilisateur tourne légèrement la. tête de brosse autour de l'axe longitudinal de la brosse suivant la flèche B. Comme les pointes 21 sont disposées le long des barres 23 et écartées sur celles-ci d'une quantité correspondant sensiblement à l'espace entre deux barres consécutives, les cheveux sont démélés en plusieurs mèches entrant dans l'espace entre les barres consécutives.

Chaque mèche de cheveux ainsi séparée vient porter sur la partie courbe de la languette correspondante 24 tout en glissant le long de celle-ci.

Arrivée au voisinage de l'extrémité libre de la languette 24, chaque mèche a tendance à replier la languette en direction de sa barre de support d'une quantité sensiblement égale à l'épaisseur de la mèche.

Chaque mèche de cheveux se trouve ainsi maintenue en prise entre chaque languette 24 et la barre 23 lui faisant face.

La brosse selon la présente invention a donc la propriété de retenir nettement mieux le cheveu en le coinçant. Elle permet donc une plus grande efficacité dans le brossage ainsi que dans le séchage des cheveux et permet également, en même temps que le brossage, de remplir en plus la fonction que l'utilisateur, tel qu'un coiffeur, jusqu'à présent remplissait avec l'utilisation d'un peigne supplémentaire appelé peigne « afro •.

## Revendications

1. Brosse à cheveux comprenant une poignée, une tête raccordée à la poignée, ayant une face de laquelle font saillies des soies, ladite tête étant formée d'une partie longitudinale axiale à la poignée et de plusieurs barres s'étendant de part et d'autre de la partie longitudinale, tout en étant écartées les unes des autres le long de la partie longitudinale, lesdites pointes étant situées sur lesdites barres, caractérisée en ce qu'au moins certaines desdites barres (23) situées d'un même côté à partir de la partie longitudinale (22) comprennent des moyens de guidage (24) des cheveux conformés de manière à empêcher l'échappement des cheveux se trouvant entre chaque barre lors du brossage.

2. Brosse selon la revendication 1, caractérisée en ce que les moyens de guidage comprennent une languette flexible (24) faisant saillie dans l'espace entre deux barres (23) consécutives et dont l'extrémité libre est dirigée en direction de la partie longitudinale (22).

3. Brosse selon la revendication 1 ou 2, caractérisée en ce que chaque languette (24) prend naissance sensiblement à l'extrémité libre de chaque barre (23).

4. Brosse selon l'une des revendications précédentes, caractérisée en ce que chaque languette est située dans le plan médian de la brosse.

5. Brosse selon l'une des revendications précédentes, caractérisée en ce que chaque barre (23) est munie d'une languette (24).

6. Brosse selon l'une des revendications précédentes, caractérisée en ce que les languettes (24) font saillies en direction de la poignée (1).

7. Brosse selon l'une des revendications précédentes, caractérisée en ce que l'espace entre l'extrémité libre de la languette (24) et la barre adjacente (23) est sensiblement égal à l'épaisseur de la languette.

## Claims

1. Hairbrush comprising a handle, a head connected to the handle, having a face from which are projecting bristles, the said head being formed of a longitudinal portion axial with the handle and of several bars extending on either side of the longitudinal portion while being spaced from each other along the longitudinal portions, the said spikes being located on the said bars, characterized in that at least some of the said bars (23) located on a same side from the longitudinal portion (22) comprise hair guiding means (24) shaped so as to prevent the escape of the hair located between each bar upon brushing.

2. Brush according to claim 1, characterized in that the guiding means comprise a flexible strip (24) projecting into the space between two successive bars (23) and the free end of which is directed towards the longitudinal portion (22).

3. Brush according to claim 1 or 2, characterized in that each strip (24) has its root substantially at the free end of each bar (23).

4. Brush according to one of the foregoing claims, characterized in that each strip is located in the middle plane of the brush.

5. Brush according to one of the foregoing claims, characterized in that each bar (23) is provided with a strip (24).

6. Brush according to one of the foregoing claims, characterized in that the strips (24) are projecting towards the handle (1).

7. Brush according to one of the foregoing claims, characterized in that the space between the free end of the strip (24) and the adjacent bar (23) is substantially equal to the thickness of the strip.

## Patentansprüche

1. Haarbürste mit einem Handgriff, einem an den Handgriff angeschlossenen Kopf mit einer Seite, aus welcher Borsten vorstehen, wobei der besagte Kopf aus einem axial zum Handgriff verlaufenden Längsteil und aus mehreren, sich beiderseits des Längsteils erstreckenden und zueinander im Abstand entlang des Längsteils angeordneten Stäben gebildet ist, dadurch gekennzeichnet, dass wenigstens einige der besagten Stäbe (23), welche auf derselben Seite von dem Längsteil (22) aus liegen, zur Verhinderung des Entweichens der sich zwischen jedem Stab während dem Bürsten befindenden Haare gestaltete Haarführungsmittel (24) aufweisen.

2. Bürste nach Anspruch 1, dadurch gekennzeichnet, dass die Führungsmittel eine in den Raum zwischen zwei aufeinanderfolgenden Stäben (23) hineinragende, nachgiebige Zunge (24) aufweisen, deren freies Ende in Richtung auf den Längsteil (22) hin gerichtet ist.

3. Bürste nach Anspruch 1 oder 2, dadurch gekennzeichnet, dass jede Zunge (24) ihren Ansatz im wesentlichen an dem freien Ende jedes Stabes (23) hat.

4. Bürste nach einem der vorangehenden Ansprüche, dadurch gekennzeichnet, dass jede Zunge in der Mittelebene der Bürste liegt..

5. Bürste nach einem der vorangehenden Ansprüche, dadurch gekennzeichnet, dass jeder Stab (23) mit einer Zunge (24) versehen ist.

6. Bürste nach einem der vorangehenden Ansprüche, dadurch gekennzeichnet, dass die Zungen (24) in Richtung auf den Handgriff (1) hin vorstehen.

7. Bürste nach einem der vorangehenden Ansprüche, dadurch gekennzeichnet, dass der Raum, zwischen dem freien Ende der Zunge (24) und des anschliessenden Stabes (23), im wesentlichen der Zungendicke entspricht.
